# FASCICULE DE BREVET EUROPEEN

(11) **EP 2 767 184 B1**
(45) Date de publication et mention de la délivrance du brevet: **08.04.2015**
(21) Numéro de dépôt: 13155028.7
(22) Date de dépôt: 13.02.2013
(51) Int. Cl.: A44C 5/24

(54) **Fermoir pour bracelet de montre**
Verschluss für Uhrenarmband
Watch strap clasp

(43) Date de publication de la demande: 20.08.2014
(73) Titulaire: Omega SA, 2500 Biel/ Bienne 4 (CH)
(72) Inventeur: Catanese, Rocco, 2502 Bienne (CH)
(74) Mandataire: Supper, Marc

(56) Documents cités:
- EP-A1- 2 361 523

## Description

La présente invention concerne un fermoir pour bracelet de montre. Plus précisément, la présente invention concerne un fermoir pour bracelet de montre comprenant des moyens qui permettent un réglage fin de la longueur du bracelet.

Des fermoirs comprenant des moyens pour un réglage fin de la longueur du bracelet d'une montre sont déjà connus de l'état de la technique. Par fermoir pour réglage fin de la longueur d'un bracelet, on entend des fermoirs qui permettent de régler sur une faible course la longueur d'un bracelet afin de permettre d'adapter au plus juste cette longueur pour un confort optimal au porter de la montre. De tels fermoirs comprennent usuellement un maillon terminal par l'intermédiaire duquel l'un des brins du bracelet est relié au couvercle du fermoir. Ce maillon terminal est apte à coulisser selon une direction longitudinale du fermoir entre une première position rétractée dans laquelle il vient se loger dans le couvercle du fermoir et une seconde position sortie dans laquelle il est dégagé du fermoir. Par conséquent, la longueur disponible pour le réglage fin est déterminée par la course du maillon terminal entre ses première et seconde positions.

Pour l'indexation de la position du maillon terminal, le maillon terminal coopère via un élément denté avec une denture de crémaillère. Lorsque l'élément denté est en prise avec la denture de crémaillère, le maillon terminal est immobilisé. Pour désengager l'élément denté de sa prise avec la denture de crémaillère, on prévoit des moyens élastiques de désaccouplement.

Un fermoir du type décrit ci-dessus est connu, par exemple, par la demande de brevet européen enregistrée sous le numéro 11192833.9 au nom de la demanderesse. Selon l'une de ses caractéristiques, ce fermoir est équipé d'un moyen d'arrêt empêchant l'extraction du maillon terminal du couvercle de fermoir. Grâce à cette caractéristique, la liaison entre le couvercle du fermoir et le brin de bracelet relié au maillon terminal est imperdable, sauf à détruire le fermoir.

Selon une variante préférée de réalisation, le moyen d'arrêt est démontable, ce qui permet, si nécessaire, de remplacer le maillon terminal lors d'un retour de la montre-bracelet en service après-vente. A cet effet, un trou traversant fileté dans lequel est vissée une première vis est ménagé dans le maillon terminal. La pointe de la première vis fait saillie dans une rainure ménagée dans le fond du couvercle du fermoir. Comme cette rainure est bornée à chacune de ses extrémités par une butée qui marque le fond de la rainure, le maillon terminal de réglage fin est totalement imperdable une fois la première vis vissée. Par la suite, un bouchon est chassé ou collé afin de masquer la première vis et de ne pas laisser apparaître un trou au regard de l'utilisateur. Dans ce cas cependant, le fermoir est définitivement indémontable. Pour remédier à cet inconvénient, il est proposé de masquer la première vis au regard de l'utilisateur au moyen d'une seconde vis disposée dans le prolongement de la première vis. De cette façon, l'ensemble reste démontable dans la mesure où il suffit de déposer la seconde vis pour pouvoir ensuite retirer la première vis.

On comprend de ce qui précède que pour pouvoir garantir le caractère démontable du maillon terminal, la construction du fermoir est relativement complexe. Un autre fermoir selon le préambule de la revendication 1 est connu de EP 2 361 523.

La présente invention a pour but de remédier à cet inconvénient ainsi qu'à d'autres encore en procurant un fermoir pour bracelet de montre dont la construction mécanique est simplifiée et dont le fonctionnement est fiable.

A cet effet, la présente invention concerne un fermoir pour bracelet de montre selon la revendication 1.

Grâce à ces caractéristiques, la présente invention procure un fermoir pour bracelet de montre dans lequel le mécanisme de réglage fin de la longueur du bracelet comprend un maillon terminal coulissant muni d'au moins un ergot qui fait saillie dans une rainure ménagée dans un fond du couvercle du fermoir. Le maillon terminal est imperdable et l'ergot n'est pas visible au regard de l'utilisateur, de sorte qu'il n'est pas nécessaire de prendre de mesure pour masquer cet ergot.

Selon une caractéristique complémentaire de l'invention, le maillon terminal comprend au moins un patin qui définit une surface de glissement entre le maillon terminal et le fond du couvercle.

Grâce à cette autre caractéristique, la surface de contact entre le maillon terminal et le fond du couvercle est réduite, ce qui limite les forces de frottement et rend le maillon terminal plus facile à déplacer.

D'autres caractéristiques et avantages de l'invention ressortiront plus clairement de la description détaillée qui suit d'un mode de réalisation du fermoir pour bracelet de montre selon l'invention, cet exemple étant donné à titre purement illustratif et non-limitatif seulement en liaison avec le dessin annexé sur lequel :
- la figure 1 est une vue en perspective et à l'état dissocié du fermoir selon l'invention;
- la figure 2 est une vue en perspective du fermoir de la figure 1 à l'état assemblé, le maillon terminal de réglage fin étant en position rentrée;
- la figure 3 est une vue analogue à celle de la figure 2, le maillon de réglage fin étant en position sortie ;
- la figure 4 est une vue en perspective à l'état retourné du maillon terminal de réglage fin, et
- la figure 5 est une vue en coupe transversale du maillon terminal de réglage fin selon l'invention.

La présente invention procède de l'idée générale inventive qui consiste à munir le maillon terminal coulissant d'un système de réglage fin de la longueur d'un bracelet d'un moyen d'arrêtage qui est invisible au regard de l'utilisateur. De la sorte, il n'est pas nécessaire de prendre de mesure pour masquer le moyen d'arrêtage, ce qui simplifie sensiblement la construction du fermoir. D'autre part, le maillon terminal glisse sur le fond du couvercle du fermoir selon au moins un patin, ce qui réduit la surface de contact entre le maillon terminal et le couvercle. Les forces de frottement sont donc moindres, de sorte que le déplacement du maillon terminal est plus aisé.

La figure 1 est une vue en perspective à l'état dissocié du fermoir selon l'invention tandis que la figure 2 est une vue en perspective de ce même fermoir à l'état assemblé. Désigné dans son ensemble par la référence numérique générale 1, le fermoir selon l'invention comprend un couvercle 2 relié d'un premier côté à un premier brin de bracelet 4 dont seuls deux maillons sont visibles au dessin. Un système de fermeture à boucle déployante 6 dont la structure est connue en soi et qui ne sera donc pas décrit davantage ici est interposé entre le couvercle 2 et le premier brin de bracelet 4. On notera que le système de fermeture à boucle déployante 6 peut être omis et que le couvercle 2 peut être relié au premier brin de bracelet 4 directement. Le couvercle 2 est relié d'un second côté à un second brin de bracelet 8 dont trois maillons sont visibles au dessin. Un maillon terminal 10 de réglage fin de la longueur du bracelet de la montre est interposé entre le couvercle 2 et le second brin de bracelet 8.

Comme on peut le voir à l'examen de la figure 1, le couvercle 2 présente une section générale en forme de U et est muni de deux ailes 12 qui se font face. Ces ailes 12 portent chacune sur leur face dirigée vers l'intérieur du couvercle 2 une denture de crémaillère 14. Par ailleurs, une rainure 16, ménagée dans le fond du couvercle 2, définit deux butées d'extrémité 18 dont le rôle sera décrit en détail ultérieurement. Enfin, le maillon terminal 10 comprend des surfaces de guidage latérales 20 afin d'être guidé à coulissement dans le couvercle 2 entre le fond du couvercle 2 et les ailes 12. On appréciera par examen comparé des figures 2 et 3 que le maillon terminal 10 est capable de coulisser suivant une direction longitudinale du fermoir 1 entre une première position (figure 2) dans laquelle le maillon terminal 10 est engagé dans le couvercle 2 du fermoir 1, et une seconde position (figure 3) dans laquelle le maillon terminal 10 est dégagé du couvercle 2 du fermoir 1. La longueur disponible pour le réglage du bracelet est déterminée par la course du maillon terminal 10 entre ses première et seconde positions.

Le maillon terminal 10 comprend un charnon médian 22 qui vient s'imbriquer entre deux charnons extrêmes 24 portés par le maillon voisin du second brin de bracelet 8. L'assemblage entre les maillons est assuré par une barrette 26 traversant librement les charnons 22 et 24 et qui est maintenue par deux vis d'extrémité 28.

Le maillon terminal 10 comprend une rainure 30 qui s'étend transversalement à l'axe de symétrie longitudinale du fermoir 1 et dans laquelle est disposé un ressort 32 en forme de V. Le ressort 32, fixé dans la rainure 30 au moyen d'une vis 34, est coiffé par un bouton-poussoir 36.

Le bouton-poussoir 36 se présente sensiblement sous la forme d'une barre d'actionnement rectiligne qui s'étend transversalement à l'axe de symétrie longitudinale du fermoir 1 et qui présente à chacune de ses extrémités un élément denté 38 par exemple sous la forme d'un demi-cylindre. Ces éléments dentés 38 sont destinés à venir en prise avec la denture des crémaillères 14. On comprendra que lorsque le maillon terminal 10 et son bouton-poussoir 36 sont glissés entre les deux ailes 12 à l'intérieur du couvercle 2 du fermoir 1 comme illustré à la figure 2, le ressort 32 qui est monté comprimé force le bouton-poussoir 36 en direction des crémaillères 14, de sorte que les éléments dentés 38 sont en prise avec les dentures des crémaillères 14. Inversement, lorsqu'on appuie sur le bouton-poussoir 36 suivant la flèche A à l'encontre de la force de rappel élastique du ressort 32, les éléments dentés 38 sont libérés de leur engagement avec les dentures des crémaillères 14.

On observe à l'examen des figures 4 et 5 qu'un trou traversant fileté 40 dans lequel est vissée la vis 34 de fixation du ressort 32 est usiné dans le maillon terminal 10. Par ailleurs, conformément à la présente invention, la surface inférieure 42 du maillon terminal 10 qui est en regard du fond du couvercle 2 est munie d'au moins un et préférentiellement de deux ergots 44 qui font saillie dans la rainure 16 ménagée dans le fond du couvercle 2. Comme cette rainure 16 est bornée à chacune de ses extrémités par une butée 18 qui marque les limites de la rainure 16, le maillon terminal 10 de réglage fin est totalement imperdable une fois mis en place dans le couvercle 2 du fermoir 1. En effet, pour monter le maillon terminal 10, on procède de la façon suivante : le maillon terminal 10 et son bouton-poussoir 36 sont glissés entre les ailes 12 du couvercle 2, après quoi les dentures des crémaillères 14 sont vissées au moyen de vis 46 sur les faces des ailes 12 dirigées vers l'intérieur du couvercle 2.

Selon une autre caractéristique de l'invention, la surface inférieure 42 du maillon terminal 10 est munie (voir figure 4) d'au moins un et, préférentiellement, de deux patins 48 par lesquels le maillon terminal 10 glisse sur le fond du couvercle 2 du fermoir 1. Grâce à ces patins 48, la surface de contact entre le maillon terminal 10 et le fond du couvercle 2 est réduite, ce qui limite les forces de frottement et rend plus aisé le coulissement du maillon terminal 10 à l'intérieur du couvercle 2. Selon une première variante de réalisation de l'invention non illustrée au dessin, les patins 48 s'étendent sur toute la longueur de la surface inférieure 42 du maillon terminal 10. Selon une seconde variante de réalisation illustrée à la figure 1, les patins 48 s'étendent sur une fraction seulement de la longueur de la surface inférieure 42 du couvercle 2, de façon que même lorsque le maillon terminal 10 est tiré dans sa seconde position (figure 3) dans laquelle il est dégagé du couvercle 2 du fermoir 1, les marques de contact entre les patins 48 et le fond du couvercle 2 restent invisibles. On s'est en effet rendu compte que les patins 48 avaient tendance à marquer le fond du couvercle 2, ce qui laissait apparaître des traces d'usure au regard de l'utilisateur.

Enfin, une paire de butées 50 est prévue pour éviter un actionnement involontaire du dispositif de réglage fin selon l'invention lors de la manipulation du système de fermeture à boucle déployante 6.

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées à la présente demande de brevet. On notera en particulier que les ergots et les patins peuvent être usinés dans la masse du maillon terminal. Alternativement, le maillon terminal avec ses ergots et ses patins peut être réalisé d'une pièce par moulage par injection (procédé mieux connu sous sa dénomination anglo-saxonne Metal Injection Moulding ou MIM) d'une poudre métallique telle que du titane ou de l'acier. D'autre part, on peut disposer entre le maillon terminal et le second brin du bracelet une rallonge plongeur.

## Revendications

1. Fermoir pour bracelet de montre comprenant un couvercle (2) relié d'un premier côté à un premier brin de bracelet (4) et d'un second côté à un second brin de bracelet (8), des moyens de liaison étant interposés entre le second brin de bracelet (8) et le couvercle (2) du fermoir (1), ces moyens de liaison comprenant un maillon terminal (10) coulissant suivant une direction longitudinale du fermoir (1) entre une première position dans laquelle le maillon terminal (10) est au moins partiellement engagé dans le couvercle (2) du fermoir (1), et une seconde position dans laquelle le maillon terminal (10) est dégagé du couvercle (2) du fermoir (1), le maillon terminal (10) comprenant un bouton-poussoir (36) par pression sur lequel on fait passer un élément denté (38) d'une première position dans laquelle l'élément denté (38) est en prise avec une denture de crémaillère (14), à une seconde position dans laquelle l'élément denté (38) est libéré de son engagement avec la denture de crémaillère (14), le maillon terminal (10) étant équipé d'un moyen d'arrêtage empêchant l'extraction du maillon terminal (10) du couvercle (2) du fermoir (1), le fermoir étant **caractérisé en ce que** ce moyen d'arrêtage comprend au moins un ergot fixe qui fait saillie dans une rainure (16) ménagée dans un fond du couvercle (2) et qui définit deux butées d'extrémité (18).

2. Fermoir pour bracelet de montre selon la revendication 1, **caractérisé en ce que** le maillon terminal (10) comprend au moins un patin (48) qui définit une surface de glissement entre le maillon terminal (10) et le fond du couvercle (2).

3. Fermoir pour bracelet selon l'une quelconque des revendications 1 ou 2 dans lequel le couvercle (2) est relié au premier brin de bracelet (4) par un système à boucle déployante (6), caractérisé en qu'une paire de butées (50) est prévue pour éviter un actionnement involontaire du maillon terminal (10) lors de la manipulation du système de fermeture à boucle déployante (6).

## Patentansprüche

1. Schließe für einen Uhrenarmband, umfassend einen Deckel (2), der mit einer ersten Seite an einem ersten Strang des Armbands (4) und mit einer zweiten Seite mit einem zweiten Strang des Armbands (8) verbunden ist, wobei Verbindungsmittel zwischen dem zweiten Strang des Armbands (8) und dem Deckel (2) der Schließe (1) angeordnet sind, wobei die Verbindungsmittel ein Schlussglied (10) aufweisen, der Longitudinalrichtung der Schließe (1) zwischen einer ersten Position, in welcher das Schlussglied (10) zumindest partiell im Deckel (2) der Schließe (1) eingefasst ist und einer zweiten Position, in welcher das Schlussglied (10) vom Deckel (2) der Schließe (1) gelöst ist, entlang gleitet, wobei das Schlussglied (10) einen Druckknopf (36) aufweist, wobei man durch Drücken auf denselben, ein verzahntes Element (38) von einer ersten Position, in welcher das verzahnte Element (38) mit einer Verzahnung einer Zahnstange (14) in Eingriff steht, in eine zweite Position führt, in welcher das verzahnte Element (38) von seinem Eingriff mit der Verzahnung der Zahnstange (14) gelöst ist, wobei das Schlussglied (10) mit einem Arretiermittel ausgestattet ist, welches ein Entfernen des Schlussglieds (10) vom Deckel (2) der Schließe (1) verhindert, wobei die Schließe **dadurch gekennzeichnet ist, dass** das Arretiermittel zumindest einen festen Dorn aufweist, der in eine Nut (16) hinein ragt, die in einem Boden des Deckels (2) gebildet ist, und welche zwei Endanschläge (18) definiert.

2. Schließe für ein Uhrenarmband nach Anspruch 1, **dadurch gekennzeichnet, dass** das Schlussglied (10) zumindest ein Gleitschuh (48) aufweist, die eine Gleitfläche zwischen dem Schlussglied (10) und dem Boden des Deckels (2) definiert.

3. Schließe für ein Uhrenarmband nach irgendeinem der Ansprüche 1 oder 2, bei welcher der Deckel (2) mittels eines Faltschließensystems (6) mit dem ersten Strang des Armbandes (4) verbunden ist, **dadurch gekennzeichnet, dass** ein Paar Anschläge (50) dazu vorgesehen ist, eine unbeabsichtigte Bewegung des Schlussglieds (10) bei einer Manipulation des Faltschließsystems (6) zu verhindern.

## Claims

1. Clasp for a watch bracelet comprising a cover (2) connected on a first side to a first bracelet strand (4) and on a second side to a second bracelet strand (8), a connecting means being inserted between the second bracelet strand (8) and the cover (2) of the clasp (1), said connecting means comprising an end link (10) sliding along a longitudinal direction of the clasp (1) between a first position in which the end link (10) is at least partially engaged in the cover (2) of the clasp (1), and a second position in which the end link (10) is outside the cover (2) of the clasp (1), the end link (10) comprising a push-button (36) which, when pressed, causes a toothed element (38) to change from a first position, in which the toothed element (38) is in mesh with a rack toothing (14), to a second position, in which the toothed element (38) is released from its engagement with the rack toothing (14), the end link (10) being provided with an arresting means preventing the removal of the end link (10) from the cover (2) of the clasp (1), the clasp being **characterized in that** said arresting means comprises at least one fix lug, which projects into a groove (16) arranged in the bottom of the cover (2) and which defines two end stop members (18).

2. Clasp for a watch bracelet according to claim 1, **characterized in that** the end link (10) includes at least one skid (48) which defines a sliding surface between the end link (10) and the bottom of the cover (2).

3. Bracelet clasp according to any of claims 1 or 2, wherein the cover (2) is connected to the first bracelet strand (4) by an unfolding clasp fastening system (6), **characterized in that** a pair of stop members (50) is arranged to prevent any inadvertent activation of the end link (10) when the unfolding clasp fastening system (6) is operated.
